# EUROPÄISCHE PATENTSCHRIFT

(11) **EP 2 420 998 B1**
(45) Veröffentlichungstag und Bekanntmachung des Hinweises auf die Patenterteilung: **17.10.2012**
(21) Anmeldenummer: 10008522.4
(22) Anmeldetag: 16.08.2010
(51) Int. Cl.: G10H 1/42, G10H 1/38, G10H 1/40

(54) **Spielanalysevorrichtung für ein Tasteninstrument**
Playing analysis device for an instrument with keys
Dispositif d'analyse de jeu pour un instrument à touches

(43) Veröffentlichungstag der Anmeldung: 22.02.2012
(73) Patentinhaber: Dzida, Klaus, 6114 Kolsass (AT)
(72) Erfinder: Dzida, Klaus, 6114 Kolsass (AT)
(74) Vertreter: Gangl, Markus

(56) Entgegenhaltungen:
- EP-A2- 0 477 869
- CH-A5- 611 062
- DE-A1- 2 203 182
- DE-A1-102004 030 643
- US-A- 4 345 501
- US-A- 5 220 120
- US-A1- 2009 031 884
- US-B1- 6 794 568

## Beschreibung

Die Erfindung betrifft eine Spietanalysevorrichtung, insbesondere für ein Tasteninstrument oder Schlaginstrument, mit einem Eingang für Eingangssignale eines Musikstücks, einem Speicher, in welchem zumindest zwei zeitlich nacheinander eingehende Eingangssignale speicherbar sind, einem Taktrechner, durch den in Abhängigkeit dieser zumindest zwei Eingangssignale ein erstes Taktsignal ermittelbar ist. Zudem betrifft die Erfindung ein Verfahren zur Analyse eines Spiels auf einem Tasteninstrument.

Für Musikanten, insbesondere für Alleinunterhalter, werden Hilfsmittel zur Unterstützung beim Vortragen bzw. Aufführen eines Liedes immer wichtiger. Es gibt bereits verschiedenste Geräte, die beispielsweise eine Rhythmusunterlegung oder auch einer Art Akkorderkennung aufweisen und somit für das Publikum einen rhythmischeren, volleren und intensiveren Klang des vorgetragenen Liedes ergeben. Ein Problem besteht dabei meist darin, dass die Rhythmus- bzw. Takterkennung nicht variabel auf Veränderungen während des Spiels reagieren können.

Grundsätzlich ist es bei Elektronikklavieren bzw. Synthesizern bekannt, auf einem speziellen Eingabefeld händisch einen Takt vorzuklopfen, aus welchem ein Taktsignal ableitbar ist. Nachteilig dabei ist, dass während des Spiels des Musikstücks keine Anpassung an einen sich ändernden Rhythmus über dieses spezielle Eingabefeld erfolgen kann.

Aus der US 5,256,832 geht zwar eine Art variabler Takterkennung (beat detector) hervor, jedoch hängt diese Takterkennung von der Amplitude eines Audiosignals ab und wird somit wesentlich von der Lautstärke des Audiosignals beeinflusst, welches über einem bestimmten Grenzwert liegen muss, um Einfluss auf die Takterkennung zu haben. Zudem muss immer ein bestimmtes Lied (track) ausgewählt werden, das als Grundlage für die Takterkennung herangezogen wird.

In der deutschen Patentschrift DE 101 01 473 B4 wird zwar eine automatische Erkennung und Anpassung von Tempo und Phase von Musikstücken und ein darauf aufbauender interaktiver Musik-Abspieler gezeigt, jedoch wird auch in dieser Schrift der Rhythmus abhängig von Peaks in den Frequenzbändern von eingehenden Audiosignalen erstellt.

Aus der JP 2008-233812 geht eine Tondetektiervorrichtung hervor, bei der vor allem auf die Anpassung von Abweichungen beim Singen von Karaoke eingegangen wird. Bei diesem gattungsfremden Stand der Technik geht es somit gar nicht um eine Spielanalyse von einem Tasteninstrument sondern vielmehr um eine Abweichungserkennung beim Singen von Karaoke.

Die Aufgabe der vorliegende Erfindung besteht daher darin, eine gegenüber dem Stand der Technik verbesserte Spielanalysevorrichtung für ein Tasteninstrument zu schaffen. Insbesondere soll eine variable Takterkennung geschaffen werden. Diese soll vom konkreten Spiel eines Musikers am Tasteninstrument abhängig sein und beeinflusst werden können, ohne separate Eingabefelder bedienen zu müssen und ohne zwangsweise von der Lautstärke abhängig zu sein.

Dies wird für eine Spielanalysevorrichtung mit den Merkmalen des Oberbegriffes von Anspruch 1 dadurch gelöst, dass die Eingangssignale, welche vorzugsweise in Form eines digitalen Steuersignals varliegen, einen ersten Drückzeitpunkt und einen zweiten Drückzeitpunkt von Tasten des Tasteninstruments bzw. Schlagzeitpunkte von Trommeln des Schlaginstruments repräsentieren, wobei der Taktrechner aus dem ermittelten ersten Taktsignal ein nach dem zweiten Schlag- bzw. Drückzeitpunkt liegendes Eingangssignalzeitfenster generiert und im Speicher ablegt, wobei der Taktrechner bei Vorliegen eines Eingangssignals, welches einen dritten Schlag- bzw. Drückzeitpunkt repräsentiert, diesen dritten Schlag- bzw. Drückzeitpunkt mit dem Eingangssignalzeitfenster vergleicht und bei einem im Eingangssignalzeitfenster liegenden dritten Schlag- bzw. Drückzeitpunkt ein aktualisiertes Taktsignal in Abhängigkeit vom zweiten und dritten Schlag- bzw. Drückzeitpunkt ermittelt.

Somit ist die Takterkennung nicht mehr von unzuverlässigen und sich stark verändernden Amplituden eines Audiosignals abhängig, sondern wird direkt von den vom Musiker während des Spielens des Musikstücks gedrückten Tasten beeinflusst. Durch das Erstellen eines Eingangssignalzeitfensters kann zudem die Rhythmusvorgabe mittels umständlicher, unflexibler "Klopffelder" entfallen, da die Spielanalysevonichtung selbst immer Änderungen im Takt erkennt, sobald während des ermittelten Eingangssignalzeitfensters kein Eingangssignal von einer Taste des Tasteninstruments eingeht.

Generell ist es zwar möglich, dass die Eingangssignale in Form von beliebigen digitalen, analogen oder audiobasierten Formaten bzw. Steuersignalen von Tastensensoren des Tasteninstrumentes der Spielanalysevorrichtung zugeführt werden, jedoch ist eine mögliche Ausführungsform, dass diese Signale im MIDI-Format vorliegen. MIDI bedeutet Musical Instrumental Digital Interface und ist ein Datenübertragungsprotokoll zum Zwecke der Übermittlung musikalischer Steuerinformationen zwischen elektronischen Instrumenten. Diese MIDI-Signale transportieren somit keine eigentlichen Audiosignale sondern vielmehr Steuerdaten, die elektronische Klangerzeuger ansteuern. Da ein MIDI-Signal (oder auch ein sonstiges digitales Steuersignal) immer zumindest die Information "Taste gedrückt" und "Taste nicht mehr gedrückt" enthält, kann die Drückdauer bestimmt werden. Als Drückzeitpunkt wird für diese Erfindung immer jener Zeitpunkt angesehen, in der das Eingangssignal durch das Drücken der dazugehörigen Taste ("Taste x gedrückt") erzeugt wird.

Um in der Spielanalysevorrichtung eine zeitliche Zuordnung zu ermöglichen, ist eine mit dem MIDI-Format bzw. mit dem digitalen Steuersignal verknüpfbare Uhr vorhanden, die die Zeit in logische, sehr kurze Einheiten unterteilt und jedes eingehende Tasten-Steuersignel mit einem bestimmten Zeitpunkt logisch verknüpft und speichert.

Gemäß einem bevorzugten Ausführungsbeispiel der vorliegenden Erfindung kann vorgesehen sein, dass das Eingangssignalzeitfenster nach einer Zeitspanne nach dem zweiten Drückzeitpunkt beginnt, welche zumindest 80 %, vorzugsweise zumindest 90 %, besonders bevorzugt zumindest 95% des ersten Taktsignals beträgt. Somit können in der Zwischenzeit beliebige Tasten am Tasteninstrument gedrückt und gespielt werden, ohne einen Einfluss auf das zu ermittelnde Taktsignal zu haben. Bevorzugt kann dazu auch vorgesehen sein, dass die zeitliche Länge des Eingangssignalzeitfensters höchstens 40 %, vorzugsweise höchstens 20 %, besonders bevorzugt höchstens 10 % der Länge des ermittelten Taktsignals beträgt. Somit wird durch diese bevorzugte Ausführung der Spielanalysevorrichtung anhand der ersten beiden Drückzeitpunkte ein Zeitfenster errechnet, in dem das nächste taktbeeinflussende bzw. taktgebende Tastensignal zu erwarten ist.

Besonders bevorzugt kann weiters vorgesehen sein, dass das erste Taktsignal dem zeitlichen Abstand zwischen erstem Drückzeitpunkt und zweitem Drückzeitpunkt entspricht und das aktualisierte Taktsignal dem zeitlichen Abstand zwischen zweitem Drückzeitpunkt und drittem Drückzeitpunkt oder einem Mittelwert des zeitlichen Abstands zwischen erstem und zweitem Drückzeitpunkt und des zeitlichen Abstands zwischen zweitem und drittem Drückzeitpunkt entspricht. Somit muss das aktualisierte Taktsignal nicht unbedingt immer von den zwei letzten Drückzeitpunkten abhängen, sondern kann einen Mittelwert der letzten zwei (oder auch mehrerer vorangegangener) Taktsignale repräsentieren.

Um aus der variablen Takterkennung auch eine musikalische Verbesserung des gespielten Musikstückes zu erreichen, kann besonders bevorzugt vorgesehen sein, dass über den Eingang auch Einggangssignale, welche die Tonhöhe von Tasten des Tasteninstruments repräsentieren, an den Speicher weiterleitbar und in diesem speicherbar sind, wobei in Abhängigkeit des gespeicherten Drückzeitpunkts von wenigstens einer Taste und der Tonhöhe dieser wenigstens einen Taste von einem Audiorechner ein Ausgabesignal an einen Ausgang der Spielanalysevorrichtung weiterleitbar ist. Somit ist die letztgedrückte, im Eingangssignalszeitfenster betätigte Taste nicht nur für die Takterkennung wesentlich, sondern findet gleichzeitig auch bei der Erstellung eines passenden Ausgabesignals über den Audiorechner Berücksichtigung. Dieser Audiorechner kann ausgehend von der Tonhöhe der letzten Taste (oder auch unter Berücksichtigung mehrerer vorangegangener Tasten) ein entsprechend zum Musikstück passendes Ausgabesignal generieren. Dieses Ausgabesignal wird bevorzugt an eine von der Spielanalysevorrichtung separate Audioausgabeeinrichtung (Klangerzeuger) weitergeleitet. Je nach Ausführung und Platzbedarf kann aber auch die Spielanalysevorrichtung selbst den Klangerzeuger aufweisen.

Um eine optimale, an das Musikstück angepasste Ausgabe zu erreichen, kann bevorzugt vorgesehen sein, dass vom Audiorechner in Abhängigkeit des Taktsignals in einem vorgebbaren Ausgabezeitfenster dieses generierte Ausgabesignal einer Audioausgabeeinrichtung zuführbar ist.

Besonders bevorzugt ist dazu vorgesehen, dass das Ausgabezeitfenster maximal der Länge des Taktsignals entspricht und frühestens mit dem Drückzeitpunkt der zweiten bzw. dritten Taste beginnt. Somit ist garantiert, dass das Ausgabesignal während des Taktes, der mit dem letzten eingegangenen Taktsignal beginnt, ausgegeben wird. Es soll allerdings nicht ausgeschlossen werden, dass das Ausgabesignal auch länger als der errechnete aktuelle Takt dauern kann.

In einem einfachen, aber effektiven Ausführungsbeispiel der vorliegenden Erfindung kann vorgesehen sein, dass das Ausgabesignal eine Wiederholung der Tonhöhe der zweiten bzw. dritten gedrückten Taste repräsentiert. Alleine durch diese Maßnahme kann bereits eine vollere Klangwirkung durch die reine Wiederholung der vorher gedrückten Taste zu einem Zeitpunkt, zu welchem der Spieler nicht spielt bzw. drückt, erreicht werden. Durch die zusätzliche Abhängigkeit vom ermittelten Taktsignal kann diese Tonwiederholung auch passend in das Rhythmusmuster des gerade gespielten Musikstückes mittels des Ausgabezeitfensters integriert werden.

Alternativ kann aber auch vorgesehen sein, dass vom Audiorechner die Tonhöhe der wenigstens einen Taste mit einem Schema, vorzugsweise mit einem von mehreren gespeicherten Schemata, vergleichbar ist und aus dem Schema ein entsprechender Akkord- bzw. Grundtonwert als Ausgabesignal ermittelbar ist. Solche Schemata werden ausführlich in der österreichischen Patentanmeldung mit der Anmeldenummer A 1652/2009 dargelegt.

Um die Spielanalysevorrichtung immer am aktuell gespielten Stand des Musikstückes zu halten, kann bevorzugt vorgesehen sein, dass die Spielanalysevorrichtung einen ein- und ausschaltbaren Spielbetriebsmodus aufweist, wobei im Spielbetriebsmodus im Speicher die Drückzeitpunkte immer vom Drückzeitpunkt der zeitlich letzten, zeitlich vorletzten und zeitlich vorvorletzten gedrückten Taste überschreibbar sind, wobei das aktualisierte Taktsignal und somit das Ausgabezeitfenster zumindest in Abhängigkeit der beiden letzten gedrückten Tasten ermittelbar ist und dadurch im Spielbetriebsmodus veränderlich ist. Natürlich können auch mehr als drei Eingangssignale im Speicher der Spielanalysevorrichtung gespeichert werden.

Die Veränderlichkeit der Länge des Ausgabezeitfensters hängt unmittelbar vom aktuell ermittelten Taktsignal ab. Bei einer starken Veränderung dieses Taktsignals von einem Takt zum anderen könnte es dabei vorkommen, dass das Ausgabesignal nicht mehr ganz zum sich verändernden Takt passt, weswegen bevorzugt vorgesehen ist, dass nur bei einer Veränderung der Länge des im Spielbetriebsmodus veränderlichen Taktsignals die unter 20 %, vorzugsweise unter 10%, besonders bevorzugt unter 5% gegenüber dem vorangegangenen Taktsignal liegt, ein Ausgabesignal an den Ausgang ausgebbar ist. Dieses Problem kann bei einem engen bzw. kurzen Eingangssignalzeitfenster auch dadurch gelöst werden, dass ein Ausgabezeitfenster nur dann erzeugt wird, wenn während des vorangegangenen Eingangssignalzeitfensters eine Taste gedrückt wurde und somit durch diesen Drückzeitpunkt ein neues aktualisiertes Taktsignal ausgegeben wurde.

Um eine optimale Anpassung der Spielanalysevorrichtung für einen Akkordeonspieler zu erreichen, kann bevorzugt vorgesehen sein, dass die Eingangssignale die Drückzeitpunkte und Tonhöhen von Tasten zumindest zweier unterschiedlicher Tastenbereiche, vorzugsweise eines Akkordtastenbereichs und eines Basstastenbereichs, repräsentieren, wobei durch den Taktrechner aus zeitlich beabstandeten Drückzeitpunkten von Tasten der Tastenbereiche, vorzugsweise unter Berücksichtigung hinterlegter Taktmuster, das Taktsignal ermittelbar ist. Diese hinterlegten Taktmuster können beispielsweise die grundsätzlichen abwechselnden Muster beim Spielen eines Walzers oder einer Polka repräsentieren. Bei einem Walzer folgen auf eine Basstaste immer zwei Akkordtasten, worauf wieder eine Basstaste gedrückt wird. Dagegen werden bei einer Polka immer abwechselnd eine Basstaste und eine Akkordtaste rhythmusbeeinflussend gedrückt. Dies kann sowohl für die Takterkennung als auch für die Akkorderkennung eine wesentliche Hilfestellung sein.

Bevorzugt kann dazu auch vorgesehen sein, dass die Eingangssignale auch die Tonhöhe von Diskanttastenbereichen des Tasteninstruments (Akkordeons) repräsentieren, wobei diese Eingangssignale nur zur Akkord- bzw. Grundtonermittlung heranziehbar sind und dass der Audiorechner nur die Drückzeitpunkte von Tasten des Akkord- und Basstastenbereichs zur Berechnung des Taktsignals heranzieht. Das heißt, für die Akkorderkennung werden alle Tastenbereiche herangezogen, während für die Takterkennung nur der Akkord- und Basstastenbereich bestimmend ist.

Es wird auch Schutz begehrt für eine Anordnung mit einer Spielanalysevorrichtung nach einem der Ansprüche 1 bis 11 und einer Audioausgabeeinrichtung, an welche das Ausgabesignal vom Ausgang der Spielanalysevorrichtung weiterleitbar ist, wobei die Audioausgabeeinrichtung in Abhängigkeit des zugeführten Ausgabesignals eine hinterlegte Audioaufnahme ausgibt. Diese hinterlegte Audioaufnahme können ein- oder mehrtönige Vorlagen für einen Klangerzeuger sein, die Schlagzeugklänge, Basstöne, Akkordtöne, Gitarrenklänge oder Ähnliches ausgeben. Diese jeweilige Ausgabe kann vom Musikspieler über ein Bedienfeld an der Spielanalysevorrichtung oder an der Audioausgabeeinrichtung ausgewählt und eingestellt werden kann.

Weiters wird Schutz begehrt für ein Tasteninstrument, insbesondere Akkordeon, mit zumindest zwei Tastenbereichen mit jeweils einer Vielzahl von Tasten, wobei von den Tasten Signalleitungen zur Übermittlung von Signalen, insbesondere digitalen Steuersignalen, zu einem Tastensignalausgang führen, an welchem eine Spielanalysevorrichtung nach einem der Ansprüche 1 bis 11 über dessen Eingang für Eingangssignale angeschlossen ist. Ein solches Tasteninstrument mit einer angeschlossenen, erfindungsgemäßen Spielanalysevorrichtung kann in Verbindung mit einer internen oder externen Audioausgabeeinrichtung eine ideale Basis zum Musizieren für Alleinunterhalter oder auch für kleine Kapellen bzw. Bands bilden.

Die Aufgabe der vorliegenden Erfindung wird für ein Verfahren zur Analyse eines Spiels auf einem Tasteninstrument durch die Schritte gemäß Anspruch 14 gelöst. Zwei bevorzugte weitere Schritte für ein solches Verfahren können vorsehen, dass zusätzlich die Tonhöhe zumindest der letzten Taste gespeichert wird und dass dann ein Ausgabesignal in Abhängigkeit der Tonhöhe zumindest dieser letzten Taste und in Abhängigkeit des ermittelten Taktsignals durch einen Audiorechner erzeugt wird. Besonders wichtig und bevorzugt kann dabei vorgesehen sein, dass das Ausgabesignal während eines Ausgabezeitfensters ausgegeben wird, welches längstens der Länge des Taktsignals entspricht und frühestens mit dem Drückzeitpunkt der zweiten Taste beginnt.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig.1: schematisch ein Tasteninstrument mit daran angeordneter Splelanalysevorrichtung,
- Fig.2: schematisch die Spielanalysevorrichtung mit Speicher, Taktrechner und Audiorechner,
- Fig. 3: eine konstante Tastendrückabfolge mit konstanten Drückzeitpunkten,
- Fig. 4: eine konstante Tastendrückabfolge mit zusätzlichen Drückzeitpunkten,
- Fig. 5: eine Tastendrückabfolge mit unregelmäßigen Drückzeitpunkten und
- Fig. 6: eine Tastendrückabfolge von zwei Tastenbereichen.

Fig. 1 zeigt schematisch ein Tasteninstrument 2 in Form eines Akkordeons, welches einen Diskanttastenbereich D sowie einen Akkordtastenbereich A und einen Basstastenbereich B, die allesamt eine Vielzahl von Tasten 4 aufweisen, zeigt. Jede Taste 4 verfügt jeweils über Tastensensoren, wobei durch Drücken einer Taste 4 entsprechende digitale Steuersignale von den einzelnen Sensoren an den Tastensignalausgang 11 gesendet werden. Dieser Ausgang (der beispielsweise in Form eines MIDI-OUT-Anschlusses ausgebildet sein kann) ist mit einem Eingang 3 (beispielsweise MIDI-IN) einer Spielanalysevorrichtung 1 verbunden. Diese Spielanalysevomchtung 1 weist einen Speicher 6, einen Taktrechner 7 und einen Audiorechner 9 auf, in deren Abhängigkelt über den Ausgang 8 (MIDI-OUT) ein Ausgabesignal L, beispielsweise als MIDI-Slgnal, an eine Audioausgabevorrichtung 10 (Klangerzeuger) ausgegeben werden kann.

In Fig. 2 ist erkennbar, dass von den Tastensignalausgängen 11 bevorzugt pro Tastenbereich A, B und D jeweils ein digitales Steuersignal (Eingangsslgnal Sₜₕ) mit Informationen über den Drückzeitpunkt t und die Tonhöhe h an den Eingang 3 der Spielanalysevorrichtung 1 weitergeleitet werden. In dieser Spielanalysevorrichtung 1 werden in einer logischen Tabelle eines Speichers 6 die Drückzeitpunkte t₁, t₂ und t₃ von nacheinander gedrückten Tasten 4', 4" und 4"' gespeichert. Dazu passend werden auch die jeweiligen Tonhöhen h₁, h₂ und h₃ gespeichert. Dieser Speicher 6 wird während des Spielens eines Musikstückes ständig aktualisiert.

In weiterer Folge weist die Spielanalysevorrichtung 1 einen Taktrechner 7 auf, der zunächst aus dem ersten Drückzeitpunkte t₁ und dem zweiten Drückzeitpunkt t₂ ein Taktsignal b errechnet. Anschließend errechnet der Taktrechner 7 aus dem zweiten Drückzeitpunkt t₂ und dm dritten Drückzeitpunkt t₃ ein aktualisiertes Taktsignal bₐₖₗ. Dieser Taktrechner 7 kann zusätzlich auf ein Taktmuster M zurückgreifen, welches beispielsweise einer Polka oder einem Walzer entsprechen kann, wobei bei einem Taktmuster M gemäß einer Polka von der Spielanalysevorrichtung 1 eine relativ gleichmäßige Drück- bzw. Taktabfolge von abwechselnd Äkkordtasfienbereich A und Basstastenbereich B erwartet wird.

Weiters sieht die Spielanalysevorrichtung 1 einen Audiorechner 9 vor, welcher in Abhängigkeit des Tastsignals b entweder die zuletzt gedrückte Taste 4 im Akkordtastenbereich A oder im Basstastenbereich B wiederholt und als Ausgabesignal L an den Ausgang 8 weiterleitet. Eine bevorzugte Ausführung des Audiorechners 9 kann allerdings vorsehen, dass der Audiorechner 9 auf zumindest ein Schema F zurückgreifen kann, anhand dessen in Abhängigkeit der Tonhöhen h der zuletzt gedrückten Tasten 4 ein Akkord- bzw. Grundtonwert W ermittelbar ist und als Ausgabesignal L als MIDI-Signal über den Ausgang 8 der Spielanalysevorrichtung 1 an eine Audioausgabevorrichtung 10 weiterleitbar ist.

Fig. 3 zeigt generell die Abfolge von Drückzeitpunkten t₁ bis t₄, wobei die gezeichnete Linie von links nach rechts dem Zeitverlauf anhand von in der Spielanalysevorrichtung 1 eingehenden Eingangssignalen S (digitale Steuersignale) entspricht. Wenn beispielhaft davon ausgegangen wird, dass der Abstand zwischen Drückzeitpunkt t₁ und t₂ einer Sekunde entspricht, so wird die Taste 4. die vom Drückzeitpunkte t₁ repräsentiert wird, eine Achtelsekunde lang gedrückt. Die beiden ersten Drückzeitpunkte t₁ und t₂ werden in einen Speicher 6 der Spielanalysevorrichtung 1 geschrieben, woraus unmittelbar ein an den Drückzeitpunkt t₂ anschließendes Taktsignal b errechnet wird. Dieses Taktsignal b entspricht dem zeitlichen Abstand zwischen Drückzeitpunkt t₁ und t₂ (= eine Sekunde).

In Abhängigkeit dieses ermittelten Taktsignals b wird eine Eingangssignalzeitfenster e generiert, welches knapp (ca. eine Zehntelsekunde) vor Ende des Taktsignals b öffnet und knapp nach Beendigung des Taktsignals b schließt. Wenn in diesem Eingangssignalzeitfenster e eine dritte Taste 4'" gedrückt wird, wird aus dem Abstand zwischen dem dritten Drückzeitpunkt t₃ und dem zweiten Drückzeitpunkte t₂ ein neues aktualisiertes Taktsignal bₐₖₜ ermittelt und unmittelbar nach bzw. mit dem dritten Drückzeitpunkt t₃ gestartet. Da mit dem dritten Drückzeitpunkt t₃ dessen Eingangssignal S während des Eingangssignalzeitfensters e eingegangen ist und ein ― in Abhängigkeit der Größe des Eingangssignalzeitfensters e stabiles ― Taktsignal b gegeben ist, kann ein Ausgabezeitfenster a für die Ausgabe eines zu generierenden Ausgabesignals L vorgegeben werden. Dieses Ausgabezeitfenster a sollte nicht länger als das aktuelle Taktsignal bₐₖₜ sein und kann in Abhängigkeit eines Erkennungs- bzw. Taktmusters M ausgegeben werden. Das heißt, bei einer Polka oder einem Walzer sollte dieses Ausgabezeitfenster a zur Hälfte des aktuellen Taktsignals b öffnen und kann beispielsweise so lange wie das Eingangssignal S der Taste 4"' des letzten Drückzeitpunktes t₃ dauern. Dieses Ausgabezeitfenster a kann natürlich auch zwei- oder mehrgeteilt sein oder beispielsweise bei einem Erkennungsmuster, welches einen Swing beschreibt, zeitlich nach hinten verschoben werden, wodurch synkopenähnliche Zwischentöne automatisch von der Spielanalysevorrichtung 1 erzeugt werden. Grundsätzlich wird ― wie in Fig. 3 ersichtlich ― mit jedem neuen Takt ein neues Eingangssignalzeitfenster e ermittelt, wobei dann bei Eintreten eines vierten Drückzeitpunktes t₄ wiederum ein aktualisiertes Taktsignal bₐₖₜ erzeugt und gespeichert wird.

In Fig. 4 ist dargestellt, wie durch die Eingangssignalzeitfenster θ das Problem gelöst ist, wenn zwischen zwei eigentlich taktbestimmenden Drückzeitpunkten t₃ und t₆ weitere Tasten 4 zu den Drückzeitpunkten t₄ und t₅ gedrückt werden. Dadurch, dass diese Drückzeitpunkte t₄ und t₅ außerhalb der Eingangssignalzeitfenster e liegen, werden diese gar nicht für die Taktanalyse herangezogen, weshalb der grundsätzliche Rhythmus gemäß der Fig. 4 aufgrund des während des Eingangssignalszeitfensters e eingegangenen Signals des Drückzeitpunktes t₆ im Wesentlichen unverändert bleibt. Natürlich soll nicht ausgeschlossen werden, dass das aktualisierte Taktsignal bₐₖₜ im Anschluss an den Drückzeitpunkt t₆ in Abhängigkeit alter vorangegangenen taktbestimmenden Drückzeitpunkte t₁, t₂, t₃ und t₆ während eines jeweiligen Eingangssignalszeitfensters e berücksichtigt werden. Dies kann beispielsweise in Form eines Mittelwertes erfolgen. Die Drückzeitpunkte t₄ und t₅ werden zwar nicht für die Takterkennung herangezogen, sehr wohl können sie aber das Ausgabezeitfenster a bzw. das während dem Ausgabezeitfenster a ausgegebene Ausgabesignal L des Audiorechners 9 beeinflussen bzw. bestimmen.

In Fig. 5 ist dargestellt, wie die Takterkennung fortgesetzt wird, wenn während eines generierten Eingangssignalszeitfensters θ kein Eingangssignal S in Form eines Drückzeitpunktes t eingeht. Wenn dem so ist, wie nach dem Drückzeitpunkt t₃ ersichtlich, wird kein aktualisiertes Taktsignal bₐₖₜ erstellt, sondern auf die nächsten Signaleingänge in Form der nächsten beiden Drückzeitpunkte t₄ und t₅ gewartet, aus welchen sich wiederum ein neues erstes Taktsignal b ergibt. Daraus wird dann ein neues Eingangssignalzeitfenster e erstellt, in welchem dann tatsächlich das Eingangssignal des Drückzeitpunktes t₆ eingeht, woraus ein aktualisiertes Taktsignal bₐₖₜ errechnet wird. Aus dieser Fig. 5 ist besonders gut ersichtlich, dass erst bel Vorliegen einer relativ stabilen Tastendrück- bzw. Taktabfolge, wie es durch die Drückzeitpunkte t₄, t₅ und t₅ gegeben ist, ein Ausgangssignalzeitfenster a geöffnet generiert wird.

In Fig. 6 ist eine Tastendrück- bzw. Taktabfolge gezeigt, bei der die Tastensignale zweier Tastenbereiche (Basstastenbereich B und Akkordtastenbereich A) für die Takterkennung Berücksichtigung finden. In diesem Beispiel gemäß Fig. 6 ist insbesondere ein Taktmuster M in Form einer Polka gegeben, bei der abwechselnd eine Taste des Basstastenbereiches B und des Akkordtastenbereiches A gedrückt wird (B-A-B-A-B-A), Alternative Ausführungen sind beispielsweise die Abfolgen bei einem Walzer (B-A-A-B-A-A) oder beispielsweise reine Basstastenläufe (B-B-B-B). Aus dieser Fig. 6 Ist ersichtlich, dass anhand des hinterlegten Taktmusters M nach jedem regelmäßigen Drückzeitpunkt t₁, t₃, t₅ und t₇ einer Taste im Basstastenbereich B ein Ausgabezeitfenster a öffnet, in welchem die der gedrückten Taste des Basstastenbereichs B entsprechende akustische Ausgabe wiederholt wird. Demgegenüber wird von den gedrückten Tasten des Akkordtastenbereichs A gemäß dem Taktmuster M nur nach jedem zweiten Drückzeitpunkt t₂ und t₆ ein Ausgabezeitfenster a für die Wiederholung des Akkordsignals geöffnet bzw. generiert Das Ausgabezeitfenster a kann natürlich beliebig lang sein, solange der erzeugte Klang zum jeweiligen Takt des Musikstückes passt.

Ein wesentliches Problem bei der Ausgabe von Ausgabesignalen L kann darstellen, dass zu einem bestimmten Zeitpunkt eigentlich gar kein Ausgabesignal L gewünscht ist dies aber aufgrund der regelmäßigen Taktabfolge erzeugt werden würde. Um dieses Problem zu beheben, kann als eine erste Lösung vorgesehen sein, dass bei gleichzeitigem Drücken einer Basstaste und einer Akkordtaste, wie sie durch die Drückzeitpunkte t₉ und t₁₀ in Fig. 6 dargestellt ist, kein nachfolgendes Ausgabezeitfenster a öffnet. Bei einem solchen gleichzeitig auftretenden Tastendruck von Basstaste und Akkordtaste wird nämlich davon ausgegangen, dass dies einen Schluss (bzw, eine Pause) des aktuellen Musikstücks darstellt. Eine weitere Möglichkeit, um ungewünschte Ausgabesignale L zu verhindern, kann darin liegen, dass das Ausgabezeüfenster a nur dann öffnet, wenn zwischen letztem Drückzeitpunkt t und dem eigentlichen Ausgabezeitfenster a bestimmte Tasten des Diskanttastenbereiches D oder des Akkordtastenbereiches A gedrückt werden. Eine weitere alternative Lösung kann vorsehen, dass Ausgabesignale L durch Drücken oder Verlassen des mit der Spielanalysevorrichtung 1 verbundenen Fußpedals unterdrückt werden.

Generell können bei der Spielanalysevorrichtung 1 auch im Vorhinein über ein in den Zeichnungen nicht dargestelltes Eingabefeld die Taktarten (z.B. 4/4-Takt), Tempogrenzwerte oder Grenzwerte für die Eingangssignalszeitfenster e oder Ausgabezeitfenster a eingestellt werden. Zusätzlich können über dieses Eingabe- bzw. Bedienfeld Mustervorlagen M für die Bestimmung des Klangs der Ausgabesignale L ausgewählt werden.

Wesentlich für die vorliegende Erfindung ist, dass MIDI- bzw. Audiodaten in Abhängigkeit von einer Timinganalyse aus vorzugsweise zwei verschiedenen Tastenbereichen A, B eines Balginstrumentes generiert werden. Anschließend kann eine Auswertung dahingehend erfolgen, dass MIDI-Daten wiederholt oder Audiodaten generiert werden. Diese sollten dann möglichst bei einem Zeitpunkt ausgegeben werden, bei dem der Spieler nicht spielt, um somit einen volleren und unterstützenden Klang zu gewährleisten. Dabei kann eine zusätzliche Akkorderkennung eine musikalisch wertvolle Erweiterungsoption des zugrunde liegenden Vorganges bilden.

Grundsätzlich gilt für das Ausgabezeitfenster a (Tonlängenausgabe), dass dieses Ausgabezeitfenster a so lange dauert,
- wie die letzte Taste 4 gedrückt wurde,
- wie es aus einem hinterlegten Muster M ausgelesen wurde,
- wie es in Abhängigkeit des derzeitigen Tempos b relativ zu diesem errechnet wurde oder
- bis die nächste taktbeeinflussende Eingabe erfotgt.

Es soll natürlich nicht ausgeschlossen werden, dass für die Spielarialysevorrichtung 1 auch ein Fußpedal, die Balglautstärke, die Anzahl der Noten, die Anschlagdynamik und/oder der Akkordtyp (Dur, Moll) als einflussgebende Parameter für das Ausgabesignal L herangezogen werden.

Es soll auch nicht ausgeschlossen werden, dass die erfindungsgemäße Spielanalysevorrichtung 1 für ein Schlaginstrument verwendet wird, wobei dann die Eingangssignale - anstatt von Tasten 4 - von unterschiedlichen Trommeln des Schlagzeugs stammen und mit entsprechenden Sensoren abgenommen werden. Dabei sind die Drückzeitpunkte t natürlich als Schlagzeitpunkte anzusehen. Besonders geeignet ist eine erfindungsgemäße Spielanalysevorrichtung 1 deshalb für elektronische Schlagzeuge.

Durch die vorliegende Erfindung ist somit eine am Tasteninstrument 2 anschließbare Spielanalysevorrichtung 1 gezeigt, die in Abhängigkeit konkreter Eingangssignale Sₜₕ von gedrückten Tasten 4 des Tasteninstruments 2 eine variable und sich ständig aktualisierende Takterkennung ermöglicht, Besonders bevorzugt kann dann - in beliebiger Abhängigkeit von dieser Takterkennung - ein Ausgabesignal L generiert werden, welches über einen Klangerzeuger 10 einen zum gerade gespielten Musikstück taktmäßig und tonhöhenmäßig passenden Klang erzeugt.

## Patentansprüche

1. Spielanalysevorrichtung (1), insbesondere für ein Tasteninstrument (2), mit
- einem Eingang (3) für Eingangssignale (S) eines Musikstücks,
- einem Speicher (6), in welchem zumindest zwei zeitlich nacheinander eingehende Eingangssignale (S) speicherbar sind,
- einem Taktrechner (7), durch den in Abhängigkeit dieser zumindest zwei Eingangssignale (S) ein erstes Taktsignal (b) ermittelbar ist,
**dadurch gekennzeichnet, dass** die Eingangssignale (S) einen ersten Drückzeitpunkt (t₁) und einen zweiten Drückzeitpunkt (t₂), vorzugsweise von Tasten (4) des Tasteninstruments (2), repräsentierten, wobei der Taktrechner (7) aus dem ermittelten ersten Taktsignal (b) ein nach dem zweiten Drückzeitpunkt (t₂) liegendes Eingangssignalzeitfenster (e) generiert und im Speicher (6) ablegt, wobei der Taktrechner (7) bei Vorliegen eines Eingangssignals (S), welches einen dritten Drückzeitpunkt (t₃) repräsentiert, diesen dritten Drückzeitpunkt (t₃) mit dem Eingangssignalzeitfenster (e) vergleicht und bei einem im Eingangssignalzeitfenster (e) liegenden dritten Drückzeitpunkt (t₃) ein aktualisiertes Taktsignal (bₐₖₜ) in Abhängigkeit vom zweiten und dritten Drückzeitpunkt (t₂, t₃) ermittelt.

2. Spielanalysevorrichtung nach Anspruch 1, **dadurch gekennzeichnet, dass** das Eingangssignalzeitfenster (e) nach einer Zeitspanne nach dem zweiten Drückzeitpunkt (t₂) beginnt, welche zumindest 80 %, vorzugsweise zumindest 90 %, des ersten Taktsignals (b) beträgt.

3. Spielanalysevorrichtung nach Anspruch 1 oder 2, **dadurch gekennzeichnet, dass** die zeitliche Länge des Eingangssignalzeitfensters (e) höchstens 40 %, vorzugsweise höchstens 20 %, der Länge des ermittelten Taktsignals (b, bₐₖₜ) beträgt.

4. Spielanalysevorrichtung nach einem der Ansprüche 1 bis 3, **dadurch gekennzeichnet, dass** das erste Taktsignal (b) dem zeitlichen Abstand zwischen erstem Drückzeitpunkt (t₁) und zweitem Drückzeitpunkt (t₂) entspricht und das aktualisierte Taktsignal (bₐₖₜ) dem zeitlichen Abstand zwischen zweitem Drückzeitpunkt (t₂) und drittem Drückzeitpunkt (t₃) oder einem Mittelwert des zeitlichen Abstands zwischen erstem und zweitem Drückzeitpunkt (t₁, t₂) und des zeitlichen Abstands zwischen zweitem und drittem Drückzeitpunkt (t₂, t₃) entspricht.

5. Spielanalysevorrichtung nach einem der Ansprüche 1 bis 4, **dadurch gekennzeichnet, dass** über den Eingang (3) auch Einggangssignale (S), welche die Tonhöhe (h₁, h₂, h₃) von Tasten (4', 4", 4"') des Tasteninstruments (2) repräsentieren, an den Speicher (6) weiterleitbar und in diesem speicherbar sind, wobei in Abhängigkeit des gespeicherten Drückzeitpunkts (t₂, t₃) von wenigstens einer Taste (4", 4"') und der Tonhöhe (h₂ h₃) dieser wenigstens einen Taste (4", 4"') von einem Audiorechner (9) ein Ausgabesignal (L) an einen Ausgang (8) der Spielanalysevorrichtung (1) weiterleitbar ist

6. Spielanalysevorrichtung nach Anspruch 5, **dadurch gekennzeichnet, dass** durch den Audiorechner (9) das Ausgabesignal (L) generierbar ist, wobei vom Audiorechner (9) in Abhängigkeit des Taktsignals (b) in einem vorgebbaren Ausgabezeitfenster (a) dieses generierte Ausgabesignal (L) einer Audioausgabeeinrichtung (10) zuführbar ist.

7. Spielanalysevorrichtung nach Anspruch 6, **dadurch gekennzeichnet, dass** das Ausgabezeitfenster (a) maximal der Länge des taktsignals (b, bₐₖₜ) entspricht und frühestens mit dem Drückzeitpunkt (t₂. t₃) der zweiten oder dritten Taste (4",4'") beginnt.

8. Spielanalysevorrichtung nach einem der Ansprüche 5 bis 7, **dadurch gekennzeichnet, dass**
- das Ausgabesignal (L) eine Wiederholung der Tonhöhe (h₂) der zweiten oder dritten gedrückten Taste (4", 4"') repräsentiert oder dass
- vom Audiorechner (9) die Tonhöhe (h₂, h₃) der wenigstens einen Taste (4", 4"') mit einem Schema (F), vorzugsweise mit einem von mehreren gespeicherten Schemata (F), vergleichbar ist und aus dem Schema (F) ein entsprechender Akkord- bzw. Grundtonwert (W) als Ausgabesignal (L) ermittelbar ist.

9. Spielanalysevorrichtung nach einem der Ansprüche 1 bis 8, **dadurch gekennzeichnet, dass** die Spielanalysevorrichtung (1) einen ein- und ausschaltbaren Spielbetriebsmodus aufweist, wobei im Spielbetriebsmodus im Speicher (6) die Drückzeitpunkte (t₁, t₂, t₃) immer vom Drückzeitpunkt der zeitlich letzten, zeitlich vorletzten und zeitlich vorvorletzten gedrückten Taste (4', 4", 4"') überschreibbar sind, wobei das aktualisierte Taktsignal (bₐₖₜ) und somit das Ausgabezeitfenster (a) zumindest in Abhängigkeit der beiden letzten gedrückten Tasten (4", A"') ermittelbar ist und dadurch im Spielbetriebsmodus veränderlich ist.

10. Spielanalysevorrichtung nach Anspruch 9, **dadurch gekennzeichnet, dass** nur bei einer Veränderung der Länge des im Spielbetriebsmodus veränderlichen Taktsignals (b, bₐₖₜ) die unter 20 %, vorzugsweise unter 10 %, gegenüber dem vorangegangenen Taktsignal (b) liegt, ein Ausgabesignal (L) an den Ausgang (8) ausgebbar ist.

11. Spielanalysevorrichtung nach einem der Ansprüche 5 bis 10, **dadurch gekennzeichnet, dass** die, Eingangssignale (S) die Drückzeitpunkte (t) und Tonhöhen (h) von Tasten (4) zumindest zweier unterschiedlicher Tastenbereiche (A, B), vorzugsweise eines Akkordtastenbereichs (A) und eines Basstastenbereichs (B), repräsentieren, wobei durch den Taktrechner (7) aus zeitlich beabstandeten Drückzeitpunkten (t₁, t₂) von Tasten (4', 4") der Tastenbereiche (A, B), vorzugsweise unter Berücksichtigung hinterlegter Taktmuster (M), das Taktsignal (b, bₐₖₜ) ermittelbar ist.

12. Anordnung mit einer Spielanalysevorrichtung (1) nach einem der Ansprüche 1 bis 11 und einer Audioausgabeeinrichtung (10), an welche das Ausgabesignal (L) vom Ausgang (8) der Spielanalysevorrichtung (1) weiterleitbar ist, wobei die Audioausgabeeinrichtung (10) in Abhängigkeit des zugeführten Ausgabesignals (L) eine hinterlegte Audioaufnahme ausgibt.

13. Tasteninstrument, insbesondere Akkordeon, mit zumindest zwei Tastenbereichen (A, B) mit jeweils einer Vielzahl von Tasten (4), wobei von den Tasten (4) Signalleitungen zur Übermittlung von Signalen, insbesondere digitalen Steuersignalen, zu einem Tastensignalausgang (11) führen, an welchem eine Spielanalysevorrichtung (1) nach einem der Ansprüche 1 bis 11 über dessen Eingang (3) für Eingangssignale (S) angeschlossen ist.

14. Verfahren zur Analyse eines Spiels auf einem Tasteninstrument (2), insbesondere Akkordeon und insbesondere mit einer Spielanalysevorrichtung (1) nach einem der Ansprüche 1 bis 11, **gekennzeichnet durch** die Schritte:
- Speichern des Drückzeitpunkts (t₁) einer ersten Taste (4') des Tasteninstruments (2) in einem Speicher (6),
- Speichern des Drückzeitpunkts (t₂) einer zweiten Taste (4") des Tasteninstruments (2) im Speicher (6),
- Ermitteln eines ersten Taktsignals (b), welches dem zeitlichen Abstand zwischen dem Drückzeitpunkt (t₁) der ersten Taste (4') und dem Drückzeitpunkt (t₂) der zweiten Taste (4") entspricht,
- Generieren eines Eingangssignalzeitfensters (e), welches nach dem zweiten Drückzeitpunkt (t₂) beginnt, und Speichern dieses Eingangssignalzeitfensters (e) im Speicher (6),
- Speichern des Drückzeitpunkts (t₃) einer dritten Taste (4"') des Tasteninstruments (2) im Speicher (6),
- Vergleichen des Drückzeitpunkts (t₃) der dritten Taste (4"') mit dem Eingangssignalzeitfenster (e),
- Ermitteln eines aktualisierten Taktsignals (bₐₖₜ) in Abhängigkeit von den Drückzeitpunkten (d₂, t₃) der zweiten und dritten Taste (4", 4"'), wenn der Drückzeitpunkt (t₃) der dritten Taste (4"') im Eingangssignalzeitfenster (e) liegt.

15. Verfahren nach Anspruch 14, **gekennzeichnet durch** die weiteren Schritte:
- Speichern der Tonhöhe (h₂) zumindest der zweiten Taste (4") oder der dritten Taste (4"') im Speicher (6),
- Ermitteln eines Ausgabesignal (L), welches in Abhängigkeit der Tonhöhe (h₂, h₃) zumindest der zweiten Taste (4") oder der dritten Taste (4"') und des ermittelten Taktsignals (b, bₐₖₜ) **durch** einen Audiorechner (9) erzeugt wird, wobei das Ausgabesignal (L) während eines Ausgabezeitfensters (a) ausgegeben wird, welches höchstens der Länge des Taktsignals (b, bₐₖₜ entspricht und frühestens mit dem Drückzeitpunkt (t₂) der zweiten Taste (4") beginnt.

## Claims

1. A playing analysis device (1), in particular for a keyboard instrument (2), comprising
- an input (3) for input signals (S) of a piece of music,
- a memory (6) in which at least two input signals (S) input in time succession can be stored, and
- a clock generator (7) by which a first clock signal (b) can be determined in dependence on said at least two input signals (S),
**characterised in that** the input signals (S) represent a first pressing moment in time (t₁) and a second pressing moment in time (t₂), preferably of keys (4) of the keyboard instrument (2), wherein the clock generator (7) generates from the determined first clock signal (b) an input signal time window (e) which is after the second pressing moment in time (t₂) and stores it in the memory (6), wherein when there is an input signal (S) representing a third pressing moment in time (t₃) the clock generator (7) compares said third pressing moment in time (t₃) to the input signal time window (e) and in the case of a third pressing moment in time (t₃) which is in the input signal time window (e) determines an updated clock signal (bₐₖₜ) in dependence on the second and third pressing moments in time (t₂, t₃).

2. A playing analysis device according to claim 1 **characterised in that** the input signal time window (e) begins after a time interval after the second pressing moment in time (t₂) which is at least 80% and preferably at least 90% of the first clock signal (b).

3. A playing analysis device according to claim 1 or claim 2 **characterised in that** the time length of the input signal time window (e) is at most 40%, preferably at most 20%, of the length of the determined clock signal (b, bₐₖₜ).

4. A playing analysis device according to one of claims 1 to 3 **characterised in that** the first clock signal (b) corresponds to the time spacing between the first pressing moment in time (t₁) and the second pressing moment in time (t₂) and the updated clock signal (bₐₖₜ) corresponds to the time spacing between the second pressing moment in time (t₂) and the third pressing moment in time (t₃) or a mean value of the time spacing between the first and second pressing moments in time (t₁, t₂) and the time spacing between the second and third pressing moments in time (t₂, t₃).

5. A playing analysis device according to one of claims 1 to 4 **characterised in that** input signals (S) which represent the pitch (h₁, h₂, h₃) of keys (4', 4". 4"') of the keyboard instrument (2) can also be passed by way of the input (3) to the memory (6) and can be stored therein, wherein in dependence on the stored pressing moment in time (t₂, t₃) of at least one key (4", 4'") and the pitch (h₂, h₃) of said at least one key (4", 4"') an output signal (L) can be passed to an output (8) of the playing analysis device (1) by an audio computer (9).

6. A playing analysis device according to claim 5 **characterised in that** the output signal (L) can be generated by the audio computer (9), wherein said generated output signal (L) can be fed to an audio output device (10) by the audio computer (9) in dependence on the clock signal (b) in a predeterminable output time window (a).

7. A playing analysis device according to claim 6 **characterised in that** the output time window (a) corresponds at maximum to the length of the clock signal (b, bₐₖₜ) and begins at the earliest with the pressing moment in time (t₂, t₃) of the second or third key (4", 4"').

8. A playing analysis device according to one of claims 5 to 7 **characterised in that**
- the output signal (L) represents a repetition of the pitch (h₂) of the second or third pressed key (4", 4"'), or
- the pitch (h₂, h₃) of the at least one key (4", 4"') can be compared by the audio computer (9) to a scheme (F), preferably one of a plurality of stored schemes (F), and a corresponding chord or root value (W) can be determined as an output signal (L) from the scheme (F).

9. A playing analysis device according to one of claims 1 to 8 **characterised in that** the playing analysis device (1) has a playing operating mode which can be switched on and off, wherein in the playing operating mode the pressing moments in time (t₁, t₂, t₃) can always be overwritten in the memory (6) by the pressing moment in time of the pressed key (4', 4", 4"') which was last in time, penultimate in time and
antepenultimate in time, wherein the updated clock signal (bₐₖₜ) and thus the output time window (a) can be determined at least in dependence on the two last pressed keys (4", 4"') and is thereby changeable in the playing operating mode.

10. A playing analysis device according to claim 9 **characterised in that** an output signal (L) can be output to the output (8) only upon a change in the length of the clock signal (b, bₐₖₜ) which is variable in the playing operating mode, that is below 20%, preferably below 10%, in relation to the preceding clock signal (b).

11. A playing analysis device according to one of claims 5 to 10 **characterised in that** the input signals (S) represent the pressing moments in time (t) and pitches (h) of keys (4) of at least two different key regions (A, B), preferably a chord key region (A) and a bass key region (B), whereby the clock signal (b, bₐₖₜ) can be determined by the clock generator (7) from time-spaced pressing moments in time (t₁, t₂) of keys (4', 4") of the key regions (A, B), preferably having regard to stored key patterns (M).

12. An arrangement comprising a playing analysis device (1) according to one of claims 1 to 11 and an audio output device (10) to which the output signal (L) can be passed by the output (8) of the playing analysis device (1), wherein the audio output device (10) outputs a stored audio recording in dependence on the supplied output signal (L).

13. A keyboard instrument, in particular an accordion, comprising at least two key regions (A, B) each having a respective multiplicity of keys (4), wherein signal lines for communicating signals, in particular digital control signals, lead from the keys (4) to a key signal output (11) to which a playing analysis device (1) according to one of claims 1 to 11 is connected by way of its input (3) for input signals (S).

14. A method of analysing playing on a keyboard instrument (2), in particular an accordion and in particular with a playing analysis device (1) according to one of claims 1 to 11, **characterised by** the steps:
- storing the pressing moment in time (t₁) of a first key (4') of the keyboard instrument (2) in a memory (6),
- storing the pressing moment in time (t₂) of a second key (4") of the keyboard instrument (2) in the memory (6),
- determining a first clock signal (b) which corresponds to the time spacing between the pressing moment in time (t₁) of the first key (4') and the pressing moment in time (t₂) of the second key (4"),
- generating an input signal time window (e) which begins after the second pressing moment in time (t₂) and storing said input signal time window (e) in the memory (6),
- storing the pressing moment in time (t₃) of a third key (4"') of the keyboard instrument (2) in the memory (6),
- comparing the pressing moment in time (t₃) of the third key (4"') to the input signal time window (e).
- determining an updated clock signal (bₐₖₜ) in dependence on the pressing moments in time (t₂, t₃) of the second and third keys (4", 4"') when the pressing moment in time (t₃) of the third key (4"') is in the input signal time window (e).

15. A method according to claim 14 **characterised by** the further steps:
- storing the pitch (h₂) at least of the second key (4") or the third key (4"') in the memory (6), and
- determining an output signal (L) which is produced in dependence on the pitch (h₂, h₃) at least of the second key (4") or the third key (4"') and the determined clock signal (b, bₐₖₜ) by an audio computer (9), wherein the output signal (L) is output during an output time window (a) which at maximum corresponds to the length of the clock signal (b, bₐₖₜ) and which begins at the earliest with the pressing moment in time (t₂) of the second key (4").

## Revendications

1. Dispositif d'analyse de jeu (1), en particulier pour un instrument à touches (2), avec
- une entrée (3) pour des signaux d'entrée (S) d'un morceau de musique,
- une mémoire (6), dans laquelle il est possible d'enregistrer au moins deux signaux d'entrée (S) qui entrent l'un après l'autre chronologiquement,
- un calculateur de cadence (7) qui permet de déterminer un premier signal de cadence (b) en fonction de ces deux signaux d'entrée (S) au moins au nombre de deux,
**caractérisé en ce que** les signaux d'entrée (S) représentent un premier instant d'enfoncement (t₁) et un deuxième instant d'enfoncement (t₂), de préférence de touches (4) de l'instrument à touches (2), le calculateur de cadence (7) générant, à partir du premier signal de cadence (b) déterminé, une fenêtre de temps de signal d'entrée (e) située après le deuxième instant d'enfoncement (t₂) et la plaçant dans la mémoire (6), le calculateur de cadence (7) comparant, en cas de présence d'un signal d'entrée (S) qui représente un troisième instant d'enfoncement (t₃), ce troisième instant d'enfoncement (t₃) avec la fenêtre de temps de signal d'entrée (e) et, en cas de troisième instant d'enfoncement (t₃) situé dans la fenêtre de temps de signal d'entrée (e), déterminant un signal de cadence actualisé (bₐₖₜ) en fonction du deuxième et troisième instant d'enfoncement (t₂, t₃)

2. Dispositif d'analyse de jeu selon la revendication 1, **caractérisé en ce que** la fenêtre de temps de signal d'entrée (e) commence après une période de temps après le deuxième instant d'enfoncement (t₂) qui représente au moins 80 %, de préférence au moins 90 % du premier signal de cadence (b).

3. Dispositif d'analyse de jeu selon la revendication 1 ou 2, **caractérisé en ce que** la longueur temporelle de la fenêtre de temps de signal d'entrée (e) est au maximum égale à 40 %, de préférence au maximum égale à 20 %, de la longueur du signal de cadence (b, bₐₖₜ) déterminé.

4. Dispositif d'analyse de jeu selon une des revendications 1 à 3, **caractérisé en ce que** le premier signal de cadence (b) correspond à l'intervalle de temps entre le premier instant d'enfoncement (t₁) et le deuxième instant d'enfoncement (t₂), et **en ce**
**que** le signal de cadence actualisé (bₐₖₜ) correspond à l'intervalle de temps entre le deuxième instant d'enfoncement (t₂) et le troisième instant d'enfoncement (t₃) ou à une valeur moyenne de l'intervalle de temps entre le premier et le deuxième instant d'enfoncement (t₁, t₂) et de l'intervalle de temps entre le deuxième et le troisième instant d'enfoncement (t₂, t₃).

5. Dispositif d'analyse de jeu selon une des revendications 1 à 4, **caractérisé en ce que**, par le biais de l'entrée (3), il est possible de transmettre à la mémoire (6) également des signaux d'entrée (S) qui représentent la hauteur tonale (h₁, h₂, h₃) de touches (4', 4", 4"') de l'instrument à touches (2) et de les enregistrer dans cette mémoire, un signal de sortie (L) pouvant être transmis par un calculateur audio (9) à une sortie (8) du dispositif d'analyse de jeu (1) en fonction de l'instant d'enfoncement (t₂, t₃) enregistré d'au moins une touche (4", 4"') et de la hauteur tonale (h₂, h₃) de cette touche (4", 4"') au moins au nombre de un.

6. Dispositif d'analyse de jeu selon la revendication 5, **caractérisé en ce que** le signal de sortie (L) peut être généré par le calculateur audio (9), ce signal de sortie (L) généré pouvant être acheminé par le calculateur audio (9) à un équipement de sortie audio (10) en fonction du signal de cadence (b) dans une fenêtre de temps de sortie (a) paramétrable.

7. Dispositif d'analyse de jeu selon la revendication 6, **caractérisé en ce que** la fenêtre de temps de sortie (a) correspond au maximum à la longueur du signal de cadence (b, bₐₖₜ) et commence au plus tôt avec l'instant d'enfoncement (t₂, t₃) de la deuxième ou troisième touche (4", 4"').

8. Dispositif d'analyse de jeu selon une des revendications 5 à 7, **caractérisé en ce que**
- le signal de sortie (L) représente une répétition de la hauteur tonale (h₂) de la deuxième ou troisième touche (4", 4"') enfoncée, ou **en ce que**
- le calculateur audio (9) peut comparer la hauteur tonale (h₂, h₃) de la touche (4", 4"'), au moins au nombre de un, avec un schéma (F), de préférence avec l'un de plusieurs schémas (F) enregistrés, et **en ce qu'**une valeur d'accord ou de note fondamentale (W) correspondante peut être déterminée en tant que signal de sortie (L) à partir du schéma (F).

9. Dispositif d'analyse de jeu selon une des revendications 1 à 8, **caractérisé en ce que** le dispositif d'analyse de jeu (1) présente un mode de jeu pouvant être mis en et hors circuit, les instants d'enfoncement (t₁, t₂, t₃) pouvant toujours, dans le mode de jeu, être remplacés dans la mémoire (6) par l'instant d'enfoncement de la de la touche (4', 4", 4"') qui a été chronologiquement la dernière, l'avant-dernière et l'antépénultième à être enfoncée, le signal de cadence actualisé (bₐₖₜ) et donc la fenêtre de temps de sortie (a) pouvant être déterminés au moins en fonction des deux dernières touche (4", 4"') enfoncées, et pouvant de ce fait être modifiés dans le mode de jeu.

10. Dispositif d'analyse de jeu selon la revendication 9, **caractérisé en ce qu'**un signal de sortie (L) ne peut être fourni à la sortie (8) qu'en cas de modification de la longueur du signal de cadence (b, bₐₖₜ) variable dans le mode de jeu qui est au-dessous de 20%, de préférence au-dessous de 10 %, par rapport au signal de cadence (b) précédent.

11. Dispositif d'analyse de jeu selon une des revendications 5 à 10, **caractérisé en ce que** les signaux d'entrée (S) représentent les instants d'enfoncement (t) et les hauteurs tonales (h) de touches (4) d'au moins deux zones de touches (A, B) différentes, de préférence d'une zone de touches d'accord (A) et d'une zone de touches de basses (B), le signal de cadence (b, bₐₖₜ) pouvant être déterminé par le calculateur de cadence (7) à partir d'instants d'enfoncement (t₁, t₂), séparés chronologiquement, de touches (4', 4") des zones de touches (A, B), de préférence avec prise en compte de modèles de cadence (M) mis en mémoire.

12. Dispositif avec un dispositif d'analyse de jeu (1) selon une des revendications 1 à 11 et avec un équipement de sortie audio (10) auquel le signal de sortie (L) de la sortie (8) du dispositif d'analyse de jeu (1) peut être transmis, l'équipement de sortie audio (10) délivrant, en fonction du signal de sortie (L) acheminé, un enregistrement audio mis en mémoire.

13. Instrument à touches, en particulier accordéon, avec au moins deux zones de touches (A, B) avec respectivement une multiplicité de touches (4), des lignes de signaux conduisant, à partir des touches (4), pour la transmission de signaux, en particulier de signaux de commande numériques, à une sortie de signaux de touches (11) à laquelle est raccordé un dispositif d'analyse de jeu (1) selon une des revendications 1 à 11 par le biais de son entrées (3) pour signaux d'entrée (S).

14. Procédé d'analyse d'un jeu sur un instrument à touches (2), en particulier un accordéon, et en particulier avec un dispositif d'analyse de jeu (1) selon une des revendications 1 à 11, **caractérisé par** les étapes suivantes :
- enregistrement de l'instant d'enfoncement (t₁) d'une première touche (4') de l'instrument à touches (2) dans une mémoire (6),
- enregistrement de l'instant d'enfoncement (t₂) d'une deuxième touche (4") de l'instrument à touches (2) dans la mémoire (6),
- détermination d'un premier signal de cadence (b) qui correspond à l'intervalle de temps entre l'instant d'enfoncement (t₁) de la première touche (4') et l'instant d'enfoncement (t₂) de la deuxième touche (4"),
- production d'une fenêtre de temps de signal d'entrée (e) qui commence après le deuxième instant d'enfoncement (t₂), et enregistrement de cette fenêtre de temps de signal d'entrée (e) dans la mémoire (6),
- enregistrement de l'instant d'enfoncement (t₃) d'une troisième touche (4"') de l'instrument à touches (2) dans la mémoire (6),
- comparaison de l'instant d'enfoncement (t₃) de la troisième touche (4"') avec la fenêtre de temps de signal d'entrée (e),
- détermination d'un signal de cadence actualisé (bₐₖₜ) en fonction des instants d'enfoncement (t₂, t₃) des deuxième et troisième touches (4", 4"') si l'instant d'enfoncement (t₃) de la troisième touche (4"') est situé dans la fenêtre de temps de signal d'entrée (e).

15. Procédé selon la revendication 14, **caractérisé par** les étapes supplémentaires suivantes :
- enregistrement de la hauteur tonale (h₂) d'au moins la deuxième touche (4") ou la troisième touche (4"') dans la mémoire (6),
- détermination d'un signal de sortie (L) qui est produit par un calculateur audio (9) en fonction de la hauteur tonale (h₂, h₃) d'au moins la deuxième touche (4") ou la troisième touche (4"') et du signal de cadence (b, bₐₖₜ) déterminé, le signal de sortie (L) étant délivré pendant une fenêtre de temps de sortie (a) qui correspond au maximum à la longueur du signal de cadence (b, bₐₖₜ) et qui commence au plus tôt avec l'instant d'enfoncement (t₂) de la deuxième touche (4").
